# EUROPÄISCHE PATENTSCHRIFT

(11) **EP 0 472 981 B1**
(45) Veröffentlichungstag und Bekanntmachung des Hinweises auf die Patenterteilung: **19.07.1995**
(21) Anmeldenummer: 91113396.5
(22) Anmeldetag: 09.08.1991
(51) Int. Cl.: B31B 3/44

(54) **Verfahren und Maschine zum Aufrichten einer Faltschachtel**
Method and machine for erecting a foldable box
Procédé et machine pour ériger une boîte pliable

(30) Priorität: 30.08.1990 DE 4027395
(43) Veröffentlichungstag der Anmeldung: 04.03.1992
(73) Patentinhaber: 4P Nicolaus Kempten GmbH, D-87437 Kempten (DE); WILHELM FISCHER SPEZIALMASCHINENFABRIK GMBH, D-87471 Durach (DE)
(72) Erfinder: Fischer, Wilhelm, D-87471 Durach (DE)
(74) Vertreter: Hutzelmann, Gerhard

(56) Entgegenhaltungen:
- DE-A- 2 060 780
- DE-A- 3 204 620
- FR-A- 1 368 580
- GB-A- 831 509
- GB-A- 1 017 056
- US-A- 1 978 057
- US-A- 3 394 635
- US-A- 3 817 682

## Beschreibung

Die Erfindung betrifft ein Verfahren und eine Maschine zum Aufrichten einer Faltschachtel aus einem einteiligen Kartonzuschnitt, der eine Bodenfläche, daran über Faltlinien angelenkte Seitenwände sowie eine Vorder- und eine Rückwand aufweist, wobei an den Seitenwänden Klappen angeformt sind, die in den Bereich der Vorder- und Rückwand gefaltet werden und der wenigstens abschnittsweise mit einem siegelfähigen Kunststoff beschichtet ist, wobei zuerst die beiden Seitenwände durch Eindrücken des Kartonzuschnittes mittels eines Formstempels in eine U-förmige Unterform aufgerichtet werden, worauf die Klappen eingefaltet werden.

Das Aufrichten derartiger Faltschachteln soll, da sie in großer Stückzahl verwendet werden, schnell erfolgen. Dabei ist aber gleichzeitig eine hohe Qualität des Aufrichtevorganges erforderlich um maßgenaue Faltschachteln zu erhalten.

Aus der US-A-1 978 057 ist ein derartiges Verfahren zum Aufrichten einer Faltschachtel bekannt, das jedoch äußerst kompliziert abläuft. Nach dem Aufrichten der beiden Seitenwände werden zuerst jeweils zwei Staubklappen übereinandergefaltet und miteinander verklebt. Dann werden die jeweils zweiteilig ausgebildete Vorderwand und Rückwand um diese Staubklappen herumgefaltet und diese beidseitig an den Staubklappen festgeklebt. Bereits das Ein- und Übereinanderfalten der beiden Staubklappen einer Schachtelseite ist sehr aufwendig gelöst. Das Hoch- und Zurückfalten von Vorder- und Rückwand kann nur nach dem Entfernen des Formstempels vorgenommen werden; wobei jedoch dann infolge der nicht vorhandenen inneren Abstützung eine gegenseitige Versiegelung nicht durchgeführt werden kann.

Der Erfindung liegt die Aufgabe zugrunde ein Verfahren und eine Maschine aufzuzeigen, mit denen das Aufrichten mit sehr hoher Präzision und gleichzeitig sehr einfach und schnell durchführbar ist.

Diese Aufgabe wird erfindungsgemäß dadurch gelöst, daß die Rückwand und die Vorderwand soweit erwärmt werden, daß die Kunststoffbeschichtung siegelfähig wird, worauf die Rückwand und die Vorderwand sowie die Klappen gegen den Formstempel und damit gegeneinander gepreßt und miteinander versiegelt werden, wobei über sich drehende Mitnehmer die Klappen gegen die Vorderwand und die Rückwand oder die beiden Wände gegen die Klappen gepreßt werden.

Mit diesem Verfahren wird eine exakt und immer gleichbleibend aufgerichtete Faltschachtel in äußerst rationeller Weise hergestellt.

Eine erfindungsgemäße Maschine zum Aufrichten einer Faltschachtel aus einem einteiligen Kartonzuschnitt, der eine Bodenfläche, daran über Faltlinien angelenkte Seitenwände sowie eine Vorder- und eine Rückwand aufweist, zwischen denen und den Seitenwänden Staubklappen vorgesehen sind und der wenigstens teilweise mit einem siegelfähigen Kunststoff beschichtet ist, wobei eine an einer Transportkette befestigte U-förmige Unterform vorgesehen ist, die eine Bodenplatte und je einen vorderen und hinteren Schenkel aufweist, wobei dieser Unterform ein an einer weiteren Kette befestigter Formstempel zugeordnet ist, ist dadurch gekennzeichnet, daß beiderseits dieser Transportketten mit je einer Aussparung versehene Schließräder vorgesehen sind, die zum Einfalten der Staubklappen dienen, daß die beiden Schließräder mit einer Umfangsrille versehen sind, die vorzugsweise bis auf den Grund der Aussparung reicht und in welche Halteschienen für die eingefalteten Staubklappen einzugreifen vermögen, die an die Schließräder anschließen, daß im Anschluß an die Scließräder beiderseits je eine Heißluftdüse vorgesehen ist, deren Austrittsöffnungen gegen die Innenseite der Vorder- bzw. der Rückwand gerichtet sind, und daß hinter den Heißluftdüsen Andrückschienen zum Anlegen von Vorder- und Rückwand an die Staubklappen und dem gegenseitigen Verpressen vorgesehen sind.

Diese Maschine erlaubt den funktionsgerechten Ablauf eines Aufrichtvorganges einer Faltschachtel, wobei neben einer sehr hoher Präzision der Faltschachtel eine sehr große Arbeitsgeschwindigkeit erzielt werden kann.

Eine weitere erfindungsgemäße Maschine zum Aufrichten einer Faltschachtel aus einem einteiligen Kartonzuschnitt, der eine Bodenfläche, daran über Faltlinien angelenkte Seitenwände sowie eine Vorder- und eine Rückwand aufweist, wobei an den beiden Seitenwänden Klappen angeformt sind, die unter Bildung von Zwickeln auch mit den anderen beiden Wänden verbunden sind, mit einer an einer Transportkette befestigten U-förmigen Unterform, die eine Bodenplatte und je einen vorderen und hinteren Schenkel aufweist, der ein an einer weiteren Kette befestigter Formstempel zugeordnet ist, ist dadurch gekennzeichnet, daß beiderseits dieser Transportketten Schienen zum Einfalten der Vorder- und Rückwand vorgesehen sind, an welche sich mit einer Aussparung versehene Schließräder anschließen, die zum Einfalten der Klappen dienen, daß die beiden Schließräder mit einer Umfangsrille versehen sind, die vorzugsweise bis zum Grund der Aussparung reicht und in welche Halteschienen einzugreifen vermögen, wobei unmittelbar vor den Schließrädern Heißluftdüsen vorgesehen sind, welche zum Erwärmen der Außenseite der Vorder- bzw. Rückwand sowie der Zwickel und der Klappen dienen, und daß im Anschluß an die Schließräder Andrückschienen zum Verpressen der Klappen mit den Zwickeln und der Vorder- und Rückwand angeordnet sind.

Mit dieser Maschine ist es möglich, dichte Faltschachtel-Unterteile in hoher Präzision und mit großer Geschwindigkeit herzustellen.

Ebenfalls sehr vorteilhaft ist es, wenn erfindungsgemäß die Andrückschienen mit Aussparungen versehen sind, in welchen federelastisch gelagerte Andrückrollen angeordnet sind.

Dadurch wird nicht nur das Andrücken sehr materialschonend durchgeführt, sondern die Anpreßkraft ist auch leicht einstellbar.

Dabei hat es sich als sehr günstig erwiesen, wenn erfindungsgemäß an der Unterseite der Andrückschienen Hebel schwenkbar gelagert sind, an denen Federn angreifen und welche die Andrückrollen tragen.

Als ebenfalls sehr vorteilhaft hat es sich erwiesen, wenn gemäß der Erfindung der Formstempel in einer Schiene geführt ist, welche den Abstand des Formstempels von der Bodenplatte der Unterform zwangsweise einstellt.

Durch diese Ausgestaltung kann auf weitere Steuerorgane für den Formstempel verzichtet werden.
In der Zeichnung ist die Erfindung anhand mehrerer Ausführungsbeispiele veranschaulicht. Dabei zeigen:
- Fig.1: eine schematisierte Seitenansicht einer Maschine zum Aufrichten einer Faltschachtel mit zwei Transportketten für einen Formstempel und einer U-förmigen Unterform sowie mit zwei Schließrädern,
- Fig.2: eine Draufsicht auf die Maschine nach Fig.1 mit sichtbarer Rollenstrecke,
- Fig.3: eine schematisierte Seitenansicht einer weiteren Maschine zum Aufrichten einer dichten Faltschachtel,
- Fig.4: eine Ansicht eines Kartonzuschnittes aus dem die Faltschachtel mit der Maschine gemäß Fig.1 u. 2 aufgerichtet werden soll,
- Fig.5: eine Ansicht eines Kartonzuschnittes zum Herstellen eines dichten Unterteils einer Faltschachtel mit der Maschine gemäß Fig.3
- Fig.6: ein aus dem Zuschnitt nach Fig.5 aufgerichtetes Faltschachtel-Unterteil und
- Fig.7 u.8: vergrößert dargestellte Details der Rollenstrecke.

Mit 1 ist eine Maschine zum Aufrichten einer Faltschachtel bezeichnet, die zwei Transportketten 2 und 3 aufweist. An der unteren Transportkette 2 ist eine Vielzahl von U-förmigen Unterformen 4 befestigt, die mit dieser Transportkette umlaufen und jeweils eine Bodenplatte 5 und je einen vorderen und hinteren Schenkel 6,7 aufweisen. Jeder dieser U-förmigen Unterformen 4 ist ein Formstempel 8 zugeordnet, der an der oberen Transportkette 3 befestigt ist und mit dieser umläuft. Innerhalb der oberen Transportkette 3 ist eine Führungsschiene vorgesehen, welche den Formstempel in seiner Höhenlage zwangsführt und in Eingriff mit der U-förmigen Unterform bringt.

Zwischen Unterform 4 und Formstempel 8 wird ein Kartonzuschnitt 10 eingelegt, wie er in Fig.4 dargestellt ist. Dieser Kartonzuschnitt weist einen Boden 11 auf, an dem über Faltlinien 12 und 13 je eine Seitenwand 14 bzw. 15 angelenkt ist. Jede dieser beiden Seitenwände 14,15 trägt seitlich je eine Staubklappe 16,17 bzw. 18,19, die über Faltlinien 20 und 21 an den beiden Seitenwänden angelenkt sind. Über diese Faltlinien 20,21 sind auch eine Vorderwand 23 und eine Rückwand 24 am Boden 11 angelenkt. Die Rückwand 24 trägt über eine weitere Faltlinie 25 eine Deckklappe 26, welche Seitenwandlappen 27,28 sowie einen Vorderwandlappen 29 aufweist, welche im fertig aufgerichteten Zustand der Faltschachtel die beiden Seitenwände 14,15 und die Vorderwand 23 überdecken.

Seitlich neben der unteren Transportkette 2 sind zwei Schließräder 30 angeordnet, die sich gegenläufig drehen und mit einer Umfangsaussparung 32 versehen sind. Darüberhinaus sind die beiden Schließräder mit je einer Umfangsnut 33 ausgerüstet, in welche eine nachfolgende Faltleiste 34 mit ihrem einen Ende eingreift. Seitlich neben dieser Faltleiste 34 ist eine Heißluftdüse 35 angeordnet, welche ihre Austrittsöffnungen 36 auf der von der Faltleiste 34 abgewandten Seite aufweist. Auf der von dieser Faltleiste 34 abgekehrten Seite der Heißluftdüse 35 ist eine weitere Faltleiste 37 angeordnet, welche von unterhalb der Schließräder 30 bis wenigstens in die Höhe der ersten Faltleiste 34 verläuft und von einer Andrückschiene 38 abgelöst wird.

Wie aus Fig.2 hervorgeht, sind nicht nur die Schließräder 30 sondern auch die Faltleisten 34 und 37, die Heißluftdüsen 35 und die Andrückschienen 38 zu beiden Seiten der Transportketten 2 und 3 angeordnet.

Die Andrückschiene 38 ist mit drehbar gelagerten Andrückrollen 39 versehen, die in entsprechende Aussparungen 40 der Andrückschiene eingelassen sind und auf an der Unterseite der Schiene gelagerten Hebeln 41 sitzen. An den Hebeln greifen nicht sichtbare Federn an, welche diese und damit die Rollen nach außen pressen.

Beim Herabfahren des Formstempels drückt dieser den Boden 11 des Kartonzuschnittes 10 nach Fig.4 in die U-förmige Unterform 4 ein, wobei die beiden Seitenwände 14 und 15 seitlich hochstehen und zwischen den beiden Schenkeln 6,7 und dem Formstempel eingespannt sind. Die Staubklappen 16,17,18,19 stehen dabei seitlich aus der Unterform 4 heraus. Sobald die Unterform zu den Schließrädern 30 gelangt, wird die beiden vorderen Staubklappen17 und 19 von diesem an den Formstempel 8 angelegt und in dieser Lage von den Faltleisten 34 gehalten. Die beiden hinteren Staubklappen 16 und 18 gelangen in die Aussparung 32 der beiden Schließräder 30 und werden durch deren Drehbewegung ebenfalls an den Formstempel angelegt und dann durch die Faltleisten 34 in dieser Stellung gehalten. Die Faltleisten 37 heben die Vorderwand 23 und die Rückwand 24 etwas an, so daß die aus den Heißluftdüsen 35 bzw. deren Austrittsdüsen 36 kommende Heißluft auf die Innenfläche dieser beiden mit siegelfähigem Kunststoff beschichteten Wände gelangt. Im weiteren Verlauf drücken die beiden Faltleisten 37 diese beiden Wände bis zur Anlage an den Staubklappen nach oben, wobei der eigentliche Anpreßvorgang von den anschließenden Andrückschienen 38 bzw. deren Andrückrollen 39 übernommen wird, die sich unmittelbar an die Faltleisten 37 anschließen. Infolge der federnden Anpressung dieser Andrückrollen können auch geringfügige Unterschiede in der Materialdicke ausgeglichen werden.

Die Maschine 50 nach Fig.3 entspricht weitgehend der vorstehend beschriebenen Maschine 1, lediglich sind die Heißluftdüsen 35 vor den Schließrädern 30 angeordnet und vor den Heißluftdüsen sind noch beiderseits der Transportketten 2,3 je eine Schiene 51 zum Einfalten der Vorder- und Rückwand des in Fig.5 dargestellten Zuschnittes 61 bzw. des daraus aufgerichteten Faltschachtel-Unterteiles 80 (Fig.6).
Der in Fig.5 dargestellte flachliegende Kartonzuschnitt 61, weist einen Bodenabschnitt 62 auf, an dem über Faltlinien 63 und 64 je ein Seitenwandabschnitt 65 bzw. 66 angelenkt ist. Darüber hinaus sind an dem Bodenabschnitt zwei Stirnwandabschnitte 67 und 68 angeformt, welche über die Faltlinien 63 und 64 auch mit den Seitenwandabschnitten 65 und 66 verbunden sind. Von den beiden Faltlinien 63 und 64 gehen je zwei weitere Faltlinien 69, 70 bzw. 71, 72 aus, durch welche Zwickelecken 73,74,75,76 zwischen den Seitenwandabschnitten und den Stirnwandabschnitten abgeteilt sind. Diese Zwickelecken 73 bis 76 und der durch die Linie 77 bzw. 78 abgeteilte Abschnitt des jeweiligen Stirnwandabschnittes 67 bzw. 68 ist auf der Außen- und der Innenseite mit einer siegelbaren Kunststoffschicht versehen, was in Fig.5 durch eine Schraffierung dargestellt ist. Zum Aufrichten dieses Kartonzuschnittes 61 in die in Fig.6 dargestellte becherförmige Schale 80, werden zuerst die beiden Seitenwandabschnitte 65 und 66 um die Faltlinien 63 und 64 durch Einpressen in die U-förmige Unterform nach oben gefaltet; dann werden die beiden Stirnwandabschnitte 67 und 68 durch die Faltschiene 51 nach oben gebogen. Nach dem Aufheizen durch die Heiluftdüsen 35 werden dann die Zwickelecken sowie die Endabschnitte der Seitenwandabschnitte durch die Schließräder 30 außen aufgefaltet, worauf alle drei Lagen durch die Andrückschienen 38 miteinander verpreßt und versiegelt werden.

## Patentansprüche

1. Verfahren zum Aufrichten einer Faltschachtel aus einem einteiligen Kartonzuschnitt, der eine Bodenfläche, daran über Faltlinien angelenkte Seitenwände sowie eine Vorder- und eine Rückwand aufweist, wobei an den Seitenwänden Klappen angeformt sind, die in den Bereich der Vorder- und Rückwand gefaltet werden und der wenigstens abschnittsweise mit einem siegelfähigen Kunststoff beschichtet ist, wobei zuerst die beiden Seitenwände durch Eindrücken des Kartonzuschnittes mittels eines Formstempels in eine U-förmige Unterform aufgerichtet werden, worauf die Klappen eingefaltet werden, **dadurch gekennzeichnet**, daß die Rückwand und die Vorderwand soweit erwärmt werden, daß die Kunststoffbeschichtung siegelfähig wird, worauf die Rückwand und die Vorderwand sowie die Klappen gegen den Formstempel und damit gegeneinander gepreßt und mit einander versiegelt werden, wobei über sich drehende Mitnehmer die Klappen gegen die Vorderwand und die Rückwand oder die beiden Wände gegen die Klappen gepreßt werden.

2. Maschine zum Aufrichten einer Faltschachtel aus einem einteiligen Kartonzuschnitt, der eine Bodenfläche, daran über Faltlinien angelenkte Seitenwände sowie eine Vorder- und eine Rückwand aufweist, zwischen denen und den Seitenwänden Staubklappen vorgesehen sind und der wenigstens teilweise mit einem siegelfähigen Kunststoff beschichtet ist, zur Durchführung des Verfahrens gemäß Anspruch 1, wobei eine an einer Transportkette(2) befestigte U-förmige Unterform(4) vorgesehen ist, die eine Bodenplatte(5) und je einen vorderen und hinteren Schenkel(6,7) aufweist, wobei dieser Unterform(4) ein an einer weiteren Kette(3) befestigter Formstempel(8) zugeordnet ist, **dadurch gekennzeichnet**, daß beiderseits dieser Transportketten mit je einer Aussparung(32) versehene Schließräder(30) vorgesehen sind, die zum Einfalten der Staubklappen(16,17,18,19) dienen, daß die beiden Schließräder(30) mit einer Umfangsrille(33) versehen sind, die vorzugsweise bis zum Grund der Aussparung(32) reicht und in welche Halteschienen(34) für die eingefalteten Staubklappen einzugreifen vermögen, die an die Schließräder anschließen, daß im Anschluß an die Schließräder(30) beiderseits je eine Heißluftdüse(35) vorgesehen ist, deren Austrittsöffnungen(36) gegen die Innenseite der Vorder- bzw. der Rückwand(23,24) gerichtet sind, und daß hinter den Heißluftdüsen(35) Andrückschienen(38) zum Anlegen von Vorder- und Rückwand an die Staubklappen und dem gegenseitigen Verpressen vorgesehen sind.

3. Maschine zum Aufrichten einer Faltschachtel aus einem einteiligen Kartonzuschnitt, der eine Bodenfläche, daran über Faltlinien angelenkte Seitenwände sowie eine Vorder- und eine Rückwand aufweist, wobei an den beiden Seitenwänden Klappen angeformt sind, die unter Bildung von Zwickeln auch mit den anderen beiden Wänden verbunden sind, zur Durchführung des Verfahrens nach Anspruch 1, mit einer an einer Transportkette(2) befestigten U-förmigen Unterform(4), die eine Bodenplatte(5) und je einen vorderen und hinteren Schenkel(6,7) aufweist, der ein an einer weiteren Kette(3) befestigter Formstempel(8) zugeordnet ist, **dadurch gekennzeichnet**, daß beiderseits dieser Transportketten(2,3) Schienen(51) zum Einfalten der Vorder- und Rückwand vorgesehen sind, an welche sich mit einer Aussparung(32) versehene Schließräder(30) anschließen, die zum Einfalten der Klappen dienen, daß die beiden Schließräder(30) mit einer Umfangsrille(33) versehen sind, die vorzugsweise bis zum Grund der Aussparung(32) reicht und in welche Halteschienen(34) einzugreifen vermögen, wobei unmittelbar vor den Schließrädern Heißluftdüsen(35) vorgesehen sind, welche zum Erwärmen der Außenseite der Vorder- bzw. Rückwand sowie der Zwickel und der Klappen dienen, und daß im Anschluß an die Schließräder(30) Andrückschienen(38) zum Verpressen der Klappen mit den Zwickeln und der Vorder- und Rückwand angeordnet sind.

4. Maschine nach Anspruch 2 oder 3, **dadurch gekennzeichnet**, daß die Andrückschienen(38) mit Aussparungen(40) versehen sind, in welchen federelastisch gelagerte Andrückrollen(39) angeordnet sind.

5. Maschine nach einem der vorhergehenden Ansprüche, **dadurch gekennzeichnet**, daß an der Unterseite der Andrückschienen(38) Hebel(41) schwenkbar gelagert sind, an denen Federn angreifen und welche die Andrückrollen(39) tragen.

6. Maschine nach einem der vorhergehenden Ansprüche, **dadurch gekennzeichnet**, daß der Formstempel(8) in einer Schiene geführt ist, welche den Abstand des Formstempels von der Bodenplatte(5) der Unterform(4) zwangsweise einstellt.

## Claims

1. Process for erecting a folding carton from a single-piece board blank which has a base surface, to which side panels are hinged along folding lines, and a front and back panel, where flaps are provided on the side panels that are folded into the area of the front and back panels, and at least sections of which are coated with a sealable plastic, where first of all the two side panels are erected by pressing the board blank into a U-shaped female tool with a male tool, after which the flaps are folded into position, **wherein** the back and front panels are heated up to such an extent that the plastic coating is sealable, after which the back panel and the front panel and the flaps are pressed against the male tool and thus against each other and are sealed together, rotating lugs pressing the flaps against the front panel and the back panel or the two panels against the flaps.

2. Machine to erect a folding carton from a single-piece board blank which has a base surface, to which side panels are hinged along folding lines, and a front and back panel, between which and the side panels dust flaps are provided, and which is coated with sealable plastic at least in places, to carry out the process according to claim 1, where a U-shaped female tool (4) attached to a transport chain (2) is provided, which has a base plate (5) and a front and back section (6, 7), and where this female tool (4) has a male tool (8) allocated to it that is attached to another chain (3), **wherein** closing wheels (30) with a recess (32) at one point are provided on both sides of these transport chains to fold in the dust flaps (16, 17, 18, 19), **wherein** both closing wheels (30) have a groove (33) around their circumference that preferably goes down to the bottom of the recess (32) and that holding bars (34) for the folded-in dust flaps that follow the closing wheels can engage, **wherein** a hot air nozzle (35) the openings (36) of which are directed towards the inside of the front and the back panel (23, 24) is provided on both sides following the closing wheels (30) and **wherein** pressure bars (38) to position and mutually press the front and back panels against the dust flaps are provided after the hot air nozzles (35).

3. Machine to erect a folding carton from a single-piece board blank which has a base surface, to which side panels are hinged along folding lines, and a front and back panel, where flaps that are also connected to the other two panels forming gussets are provided on the two side panels, to carry out the process according to claim 1, with a U-shaped female tool (4) attached to a transport chain (2), which has a base plate (5) and a front and back section (6, 7), and to which a male tool (8) is allocated that is attached to another chain (3), **wherein** bars (51) for folding in the front and back panel are provided on both sides of these transport chains (2, 3) and are followed by closing wheels (30) with a recess (32) at one point that serve to fold in the flaps, **wherein** the two closing wheels (30) have a groove (33) around their circumference that preferably goes down to the bottom of the recess (32) and that holding bars (34) can engage, while hot air nozzles (35) for heating up the outside of the front and back panel, the gussets and the flaps are provided directly before the closing wheels and **wherein** pressure bars (38) for pressing the flaps against the gussets and the front and back panels are located after the closing wheels (30).

4. Machine according to claim 2 or 3, **wherein** the pressure bars (38) have recesses (40) in which spring-loaded pressure rollers (39) are located.

5. Machine according to one of the previous claims, **wherein** levers (41) are pivoted on the underneath of the pressure bars (38), which springs engage and which support the pressure rollers (39).

6. Machine according to one of the previous claims, **wherein** the male tool (8) is guided in a rail which automatically sets the distance between the male tool and the base plate (5) of the female tool (4).

## Revendications

1. Procédé pour monter les boîtes pliantes formées à partir d'un flan de carton en une seule pièce qui présente une surface de fond, des parois latérales articulées à cette surface par des lignes de pliage, ainsi qu'une paroi avant et une paroi arrière où des rabats sont venus d'une seule pièce avec les parois latérales et sont repliés dans la région de la paroi avant et de la paroi arrière et ce carton étant enduit au moins par endroits d'une résine synthétique soudable, les deux parois latérales étant tout d'abord redressées par enfoncement du flan de carton dans une forme inférieure en U au moyen d'un poinçon de formage, après quoi les rabats sont repliés vers l'intérieur, caractérisé en ce que la paroi arrière et la paroi avant sont chauffées suffisamment pour que l'enduction de résine synthétique soit soudable, après quoi la paroi arrière et la paroi avant ainsi que les rabats sont pressés contre le poinçon de formage et ainsi pressés l'un contre l'autre et soudés l'un à l'autre, cependant que les rabats sont pressés contre la paroi avant et contre la paroi arrière, ou bien les deux parois contre les rabats, au moyen d'entraîneurs tournants.

2. Machine pour monter une boîte pliante formée à partir d'un flan de carton en une seule pièce qui présente une surface de fond, des parois latérales articulées à cette surface par des lignes de pliage ainsi qu'une paroi avant et une paroi arrière, entre lesquelles et les parois latérales sont prévus des rabats cache-poussière, et qui est enduit au moins partiellement d'une résine synthétique soudable, pour la mise en oeuvre du procédé selon la revendication 1, dans laquelle il est prévu une forme inférieure en U (4) fixée à une chaîne transporteuse (2), qui présente une plaque de fond (5) ainsi qu'une branche avant (6) et une branche arrière (7), un poinçon de formage (8) fixé à une autre chaîne (3) étant associé à cette forme inférieure (4), caractérisée en ce que, des deux côtés de ces chaînes transporteuses sont prévues des roues de fermeture (30) munies chacune d'un évidement (32), qui servent à replier les rabats cache-poussière (16, 17, 18, 19) vers l'intérieur, en ce que les deux roues de fermeture (30) sont munies d'une gorge circonférentielle (33) qui s'enfonce de préférence jusqu'au fond de l'évidement (32) et dans laquelle peuvent s'engager des barres de retenue (34) prévues pour retenir les rabats cache-poussière repliés vers l'intérieur, qui font suite aux roues de fermeture (30), en ce qu'à la suite des roues de fermeture (30), sont prévues repectivement des deux côtés des buses à air chaud (35) dont les ouvertures de sortie (36) sont dirigées vers la face intérieure de la paroi avant (23) et de la paroi arrière (24), et en ce qu'en aval des buses à air chaud (35), sont prévues des barres de pression (38) servant à presser la paroi avant et la paroi arrière contre les rabats cache-poussière et à presser ces éléments l'un contre l'autre.

3. Machine pour monter une boîte pliante à partir d'un flan de carton en une seule pièce, qui présente une surface de fond, des parois latérales articulées à cette surface par des lignes de pliage ainsi qu'une paroi avant et une paroi arrière et dans lequel avec les deux parois latérales, sont venus d'une seule pièce des rabats qui sont aussi reliés aux deux autres parois en formant des goussets, pour la mise en eouvre du procédé selon la revendication 1, comprenant une forme inférieure en U (4) fixée à une chaîne transporteuse (2), qui présente une plaque de fond (5), une branche avant (6) et une branche arrière (7), à laquelle est associé un poinçon de formage (8) fixé à une autre chaîne (3), caractérisée en ce que, des deux côtés de ces chaînes transporteuses (2, 3), sont prévues des barres (51) servant à replier la paroi avant et la paroi arrière vers l'intérieur, auxquelles font suite des roues de fermeture (30) munies d'un évidement (32) qui servent à replier les rabats vers l'intérieur, en ce que les deux roues de fermeture (30) sont munies d'une gorge circonférentielle (33) qui s'enfonce de préférence jusqu'au fond de l'évidement (32) et dans laquelle peuvent s'engager des barres de retenue (34), cependant qu'il est prévu, immédiatement en amont des roues de fermeture, des buses à air chaud (35) qui servent à chauffer la face extérieure de la paroi avant et de la paroi arrière ainsi que les goussets et rabats, et en ce qu'à la suite des roues de fermeture (30), sont disposées des barres de pression (38) servant à presser les rabats contre les goussets et contre la paroi avant et la paroi arrière.

4. Machine selon la revendication 2 ou 3, caractérisée en ce que les barres de pression (38) sont munies d'évidements (40) dans lesquels sont disposés des rouleaux de pression (39) tourillonnés sur des suspensions élastiques.

5. Machine selon une des revendications précédentes, caractérisée en ce qu'à la face inférieure des barres de pression (38), sont tourillonnés des leviers (41) attaqués par des ressorts et qui portent les rouleaux de pression (39).

6. Machine selon une des revendications précédentes, caractérisée en ce que le poinçon de formage (8) est guidé dans une barre qui règle positivement la distance entre le poinçon de formage et la plaque de fond (5) de la forme inférieure (4).
